# FASCICULE DE BREVET EUROPEEN

(11) **EP 3 450 651 B1**
(45) Date de publication et mention de la délivrance du brevet: **05.04.2023**
(21) Numéro de dépôt: 18199985.5
(22) Date de dépôt: 25.08.2015
(51) Int. Cl.: E04F 15/02, E04F 15/10

(54) **PANNEAU DE SOL POUR LA REALISATION D'UN REVÊTEMENT**
BODENPLATTE FÜR DIE HERSTELLUNG EINES BELAGS
FLOOR PANEL FOR FORMING A COATING

(30) Priorité: 25.08.2014 FR 1457957
(43) Date de publication de la demande: 06.03.2019
(62) Demande divisionnaire de: 15763051.8
(73) Titulaire: GERFLOR, 69100 Villeurbanne (FR)
(72) Inventeur: CEYSSON, Olivier, 84500 Bollène (FR); CHAMMAS, Bertrand, 69370 Saint-Didier-au-Mont-d'Or (FR)
(74) Mandataire: Cabinet Laurent & Charras

(56) Documents cités:
- WO-A1-2009/061279
- WO-A1-2012/001503
- DE-A1- 19 718 319
- DE-U1- 20 206 751
- US-A1- 2010 031 594
- US-A1- 2013 309 441
- US-B2- 7 121 058

## Description

### DOMAINE TECHNIQUE

La présente invention concerne le domaine des revêtements de sol et plus particulièrement un panneau de sol pour la réalisation d'un revêtement de sol ou similaire, ledit panneau ayant une forme de lame et/ou de dalle et étant réalisé dans une matière plastique telle que le PVC.

### ART ANTERIEUR

Il est bien connu de réaliser des revêtements de sols à partir d'éléments modulaires sous forme de lames et/ou de dalles. Leur fixation au sol s'effectue usuellement par une opération de collage et/ou par un assemblage en emboitement des lames et/ou des dalles présentant des moyens mâles-femelles de liaison ou d'assemblage.

De tels panneaux sont notamment décrits dans les documents GB 2 256 023, EP 1 026 341 ou WO 2012/004701.

Le document GB 2 256 023 décrit un joint entre les bords latéraux adjacents de deux panneaux similaires, dans lequel un panneau comprend une rainure de section transversale en forme de U débouchant sur le flanc du panneau et un second panneau comporte une languette latérale comprenant une nervure tournée vers la face inférieure du panneau, ladite languette coopérant avec la rainure afin de limiter la séparation des panneaux.

Le document EP 1 026 341 décrit un panneau de sol dur pour réaliser un recouvrement de sol. Ce panneau de sol comprend deux bords de deux côtés opposés munis d'éléments d'accouplement qui confèrent à deux panneaux adjacents la capacité de coopérer l'un avec l'autre, lesdits éléments d'accouplement se présentant essentiellement sous la forme d'une languette et d'une rainure. Lesdits moyens d'accouplement sont munis de moyens de verrouillage mécaniques intégrés réalisés en une seule pièce avec le panneau de sorte que, lorsque deux panneaux adjacents sont accouplés, lesdits moyens empêchent lesdits panneaux de s'éloigner l'un de l'autre dans une direction perpendiculaire aux bords concernés et parallèle au côté inférieure des panneaux de sol accouplés.

Le document WO 2012/004701 décrit un panneau de sol comprenant un substrat et une couche supérieure placée sur le substrat, la couche supérieure étant composée d'au moins un imprimé et d'une couche thermoplastique transparente, ledit panneau de sol étant muni, sur au moins deux bords opposés, d'un chanfrein droit ou incurvé. Par ailleurs, deux bords opposés d'un panneau comprennent respectivement une rainure de section transversale en forme de U débouchant sur le flanc du panneau et une languette latérale apte à coopérer avec la rainure afin de limiter la séparation des panneaux.

L'assemblage de ce type de panneaux s'effectue par une présentation en oblique d'un panneau destiné à être positionné, qui est présenté dans une position vers le panneau d'ancrage, qui aboutit dans un plan horizontal pour être verrouillé et en alignement au précédent. Cela suggère des formes particulières et aussi un espace libre pour permettre l'amplitude du mouvement nécessaire à la pose des panneaux successifs.

On connait également de très nombreux brevets décrivant des moyens mâles-femelles d'assemblage de panneaux constitutifs de revêtements avec un pré positionnement en oblique ou en latéral en vue d'une insertion des moyens d'assemblage entre eux. C'est le cas notamment des demandes de brevet international WO 01/77461 et WO 01/53628.

Ce type de panneaux présente les mêmes inconvénients lors de la pose et, pour pallier ces inconvénients, il a déjà été imaginé des panneaux comprenant des moyens d'accouplement mâles-femelles permettant un assemblage vertical des panneaux. C'est le cas notamment de la demande de brevet européen EP 1 190 149 notamment.

Le document EP 1 190 149 décrit un système de fixation pour panneaux avec des profilés de maintien susceptibles d'être disposés sur les côtés étroits des panneaux où des profilés de maintien opposés les uns aux autres d'un panneau s'adaptent les uns aux autres de manière que des panneaux adjacents puissent être fixés les uns aux autres. Lesdits profilés de maintien sont constitués d'une rainure dite proximale débouchant sur la face inférieure du panneau et respectivement sur la face supérieure du panneau, et d'une languette distale en forme de crochet, ledit crocher étant orienté vers la rainure, s'étendant à l'extrémité du bord du panneau vers la face inférieure et respectivement vers la face supérieure dudit panneau de sorte que, lors de l'assemblage la languette en forme de crochet d'un premier panneau coopère avec la languette en forme de crochet d'un second panneau adjacent.

Bien que ce type de panneau nécessite un espace libre plus restreint compte tenu du fait que l'assemblage se fait verticalement, ce type de panneau présente néanmoins l'inconvénient de nécessiter une force importante pour l'assemblage et une faible résistance au déclippage.

Il est également connu le document US 2013/0309441 qui décrit un panneau de sol selon le préambule de la revendication 1. Cependant, l'assemblage/désassemblage de deux panneaux adjacents divulgués dans ce document est rendu difficile et les efforts de clippage/déclippage des panneaux sont majoritairement transmis aux ergots de clippage ce qui entraine une détérioration rapide de ces ergots.

En effet, lors du clippage des moyens d'accouplement mâles dans les moyens d'accouplement femelles, la languette flexible distale des moyens d'accouplement femelles s'écarte par élasticité pour laisser pénétrer la languette flexible distale des moyens d'accouplement mâles dans la rainure proximale des moyens d'accouplement femelles. Cependant, l'écartement de la languette se fait en contre-appui contre le sol de sorte qu'une force s'opposant au clippage est exercée sur la languette flexible des moyens d'accouplement mâles, qui est notamment transmise à l'ergot de clippage.

### EXPOSE DE L'INVENTION

L'un des buts de l'invention est donc de remédier à cet inconvénient en proposant un panneau de sol de conception simple et peu onéreuse, limitant la gêne pour le poseur dans ses manipulations pour la pose de panneaux et en particulier près des zones d'angles ou de murs, facilitant le réglage en position des panneaux entre eux une fois assemblés, et assurant une parfaite fiabilité dans la tenue de l'assemblage, les panneaux étant tous dans le même plan après assemblage et sans débordement supérieur ou inférieur par rapport à leurs surfaces externes supérieure et inférieure.

Un autre objectif de l'invention est de faciliter l'assemblage/désassemblage de deux panneaux adjacents, tout en évitant les risques de détérioration des ergots de clippage.

A cet effet, l'invention propose un panneau de sol tel que défini par la revendication 1, ayant une forme de lame et/ou de dalle et étant réalisé dans une matière plastique pour la réalisation d'un revêtement de sol ou similaire. D'une manière connue, le panneau comprend au moins deux paires de côtés opposés définissant deux bords adjacents comprenant des moyens d'accouplement mâles, et deux bords adjacents opposés comprenant des moyens d'accouplement femelles. La cinématique d'assemblage de ces panneaux est verticale.

Les moyens d'accouplement mâles sont constitués d'au moins une rainure dite proximale débouchant sur une face inférieure du panneau et d'une languette distale flexible s'étendant à l'extrémité du bord du panneau vers la face inférieure dudit panneau.

Les moyens d'accouplement femelles sont constitués d'au moins une rainure proximale débouchant sur une face supérieure du panneau et d'une languette flexible s'étendant à l'extrémité du bord du panneau, vers la face supérieure dudit panneau.

La languette distale flexible des moyens d'accouplement mâles présente une paroi proximale inclinée suivant un angle β par rapport à un plan vertical vers le bas et vers l'extérieur du panneau.

La languette flexible des moyens d'accouplement femelles présente une paroi proximale inclinée suivant un angle α par rapport à un plan vertical vers le haut et vers l'extérieur du panneau.

La languette distale de l'un au moins des moyens d'accouplement mâles ou femelle présente une paroi distale comportant, au moins, un ergot ou une encoche apte à coopérer avec une encoche ou un ergot pratiqué sur une paroi proximale que présente la rainure proximale des moyens d'accouplement femelles ou mâle correspondant pour former une butée d'arrêt, évitant un déplacement vertical d'un panneau par rapport au panneau adjacent.

Il résulte de ces caractéristiques que le fait que la paroi proximale de la languette flexible soit orientée permet de limiter les efforts de clippage et de favoriser le transfert d'effort pour l'action de déclippage.

Selon l'invention, la languette flexible des moyens d'accouplement femelles présente une paroi inférieure comportant une partie chanfreinée formant un angle compris entre 2° et 20°, et de préférence 10° par rapport au plan principal du panneau. Cette partie chanfreinée procure une réduction de l'effort de clippage de sorte qu'il est plus aisé d'assembler deux panneaux adjacents.

En effet, cette plage de valeur de l'angle de la partie chanfreinée permet de réaliser un évidement de matière sur sensiblement toute la largeur de la languette flexible. Ainsi, avant clippage de deux panneaux adjacents, la partie chanfreinée de la languette flexible n'est pas en contact avec le sol de sorte que, lors du clippage, la languette pivote jusqu'à ce que la partie chanfreinée vienne reposer sur le sol en limitant ainsi les efforts s'opposant au clippage. De cette manière, il est plus aisé d'assembler deux panneaux adjacents, et les risques de détériorer l'ergot sont diminués. La présence du chanfrein permet une déformation et une mobilité de la languette flexible, on parle alors de languette flexible déformable.

Selon l'invention, les parois distales des languettes distales déformables des moyens d'accouplement mâles et femelles comportent respectivement un ergot et une encoche apte à coopérer avec une encoche et un ergot respectivement pratiqués sur les parois proximales des rainures proximales des moyens d'accouplement femelles et mâles correspondant pour former une butée d'arrêt, évitant un déplacement vertical d'un panneau par rapport au panneau adjacent.

De préférence, les angles α et β sont compris entre 1 et 45°, et de préférence entre 5° à 15°. Selon une forme de réalisation particulière, l'angle α est égal à l'angle β.

Selon l'invention, la paroi distale de la languette flexible déformable des moyens d'accouplement femelles comporte deux parties, une partie supérieure inclinée suivant un angle compris entre 1 ° et 20° par rapport à la verticale et une partie inférieure également inclinée suivant un angle compris entre 1° et 20° par rapport à la verticale. Les parties supérieure et inférieure s'étendent parallèlement de part et d'autre de l'encoche ou respectivement de l'ergot. La paroi proximale de la rainure proximale des moyens d'accouplement mâles comporte également deux parties, une partie supérieure inclinée suivant un angle compris entre 1° et 20° par rapport à la verticale et une partie inférieure supérieure inclinée suivant un angle compris entre 1° et 20° par rapport à la verticale. Lesdites parties supérieure et inférieure s'étendent parallèlement de part et d'autre de l'ergot apte à coopérer avec l'encoche apte à coopérer avec l'encoche ou respectivement de l'encoche apte à coopérer avec l'ergot, afin d'améliorer le clippage. De préférence, la paroi proximale de la rainure proximale des moyens d'accouplement femelles est inclinée suivant un angle compris entre 1 et 45°, et de préférence entre 5° à 15° par rapport à un plan vertical.

De préférence, la languette flexible déformable et la rainure proximale des moyens d'accouplement mâles, et la languette flexible déformable et la rainure proximale des moyens d'accouplement femelles sont inclinées vers l'extérieur du panneau.

De cette manière, les inclinaisons favorisent la déformation de la languette distale déformable des moyens d'accouplement mâles et de la languette flexible déformable des moyens d'accouplement femelles limitant, lors du clippage vertical, les frottements de l'ergot des moyens d'accouplement mâles sur la paroi proximale de la rainure proximale des moyens d'accouplement femelles ainsi que les frottements de l'ergot des moyens d'accouplement mâles sur la paroi distale de la languette des moyens d'accouplement femelles. Le clippage n'est pas totalement vertical mais est incliné selon un angle par rapport à un plan vertical. Ceci permet ainsi d'avoir des ergots mieux dimensionnés, de préserver lesdits ergots du frottement, et donc de réduire les efforts de clippage et les risques de détérioration.

De plus, les inclinaisons favorisent, lors du déclippage, le transfert des efforts de cisaillement perçus par les ergots en efforts de torsion/compression dans l'ensemble des profils des moyens d'accouplement mâles et femelles, augmentant ainsi les efforts de déclippage.

Selon une forme de réalisation particulière, les parois distales et proximales des languettes flexibles déformables des moyens d'accouplement mâles et femelles sont parallèles et inclinées respectivement selon un angle par rapport à un plan vertical, et les parois proximales des rainures proximales des moyens d'accouplement mâles et femelles sont parallèles aux parois proximales respectivement des languettes flexibles déformables des moyens d'accouplement mâles et femelles.

Par ailleurs, avantageusement, la face inférieure du panneau de sol comporte une partie chanfreinée débouchant sur la rainure proximale, formant un angle compris entre 2° et 20°, et de préférence 10° par rapport au plan principal du panneau, ladite partie chanfreinée autorisant l'abaissement du panneau lors du clippage pour venir, par déformation, en contact avec le sol et ainsi favoriser la viabilité dudit clippage.

### DESCRIPTION SOMMAIRE DES FIGURES

D'autres avantages et caractéristiques ressortiront mieux de la description qui va suivre, de plusieurs variantes d'exécution, données à titre d'exemples non limitatifs, du panneau de sol suivant l'invention, à partir des dessins annexés sur lesquels :
- la figure 1 est une représentation schématique de deux panneaux adjacents suivant l'invention,
- la figure 2 est une vue partielle en coupe transversale d'une forme d'exécution des moyens d'accouplement mâles et d'accouplement femelles de deux panneaux, avant clippage, cette forme d'exécution n'étant pas en accord avec l'invention,
- la figure 3 est une vue correspondant à la figure 2, montrant le pré-clippage des panneaux,
- la figure 4 est une vue correspondant à la figure 2 en cours de clippage des panneaux,
- la figure 5 est une vue correspondant à la figure 2 en position clippée des panneaux,
- la figure 6 est une vue en coupe transversale d'une autre forme d'exécution des moyens d'accouplements mâles et femelles de deux panneaux, les panneaux étant montrés avant clippage, cette forme d'exécution n'étant pas en accord avec l'invention,
- la figure 7 est une vue correspondant à la figure 6, montrant le pré-clippage des panneaux,
- la figure 8 est une vue correspondant à la figure 6 en cours de clippage des panneaux,
- la figure 9 est une vue correspondant à la figure 6, les panneaux étant représentés en position clippée,
- la figure 10 est une vue en coupe transversale d'une autre forme d'exécution des moyens d'accouplements mâles et femelles de deux panneaux dans le cas de panneaux de faibles épaisseurs, les panneaux étant représentés avant clippage, cette forme d'exécution étant en accord avec l'invention,
- la figure 11 est une vue correspondant à la figure 10, montrant le pré-clippage des panneaux,
- la figure 12 est une vue correspondant à la figure 10, en cours de clippage des panneaux,
- la figure 13 est une vue correspondant à la figure 10, en position clippée des panneaux,
- la figure 14 est une vue en coupe transversale d'une forme d'exécution des moyens d'accouplements mâles et femelles de deux panneaux, illustrant l'ergot ménagé seulement sur les moyens d'accouplement femelles, et l'encoche ménagée seulement sur les moyens d'accouplement mâles, cette forme d'exécution étant en accord avec l'invention,
- la figure 15 est une vue en coupe similaire à celle de la figure 14, illustrant cette fois l'ergot ménagé seulement sur les moyens d'accouplement mâles, et l'encoche ménagée seulement sur les moyens d'accouplement femelles, cette forme d'exécution n'étant pas en accord avec l'invention,
- la figure 16 est une représentation graphique illustrant la différence entre les efforts de clippage pour une même version de moyens d'accouplement, avec et sans partie chanfreinée sur la partie inférieure desdits moyens d'accouplement,
- la figure 17 est une représentation graphique illustrant la réduction de l'effort de clippage,
- la figure 18 est une représentation graphique illustrant le gain d'effort de déclippage.

### DESCRIPTION DETAILLEE DE L'INVENTION

Dans la suite de la description du panneau de sol suivant l'invention, les mêmes références numériques désignent les mêmes éléments. Par ailleurs, les différentes vues ne sont pas nécessairement tracées à l'échelle. De plus, les panneaux de sols décrits ci-après sont de préférence obtenus dans du PVC plastifié et comportant une charge minérale ; toutefois, il est bien évident que les panneaux de sols pourront être obtenus dans toute matière plastique.

Chaque panneau de sol (1) comprend deux paires de côtés opposés définissant les bords du panneau. Deux bords adjacents comprennent des moyens d'accouplement mâles (2) tandis que deux bords adjacents opposés, comprennent des moyens d'accouplement femelles (3). La cinématique d'assemblage de deux panneaux (1) est verticale selon une force (F). Lesdits moyens d'accouplement mâles (2) sont constitués d'une rainure dite proximale (4) débouchant sur une face inférieure du panneau (1) et d'une languette distale (5) s'étendant à l'extrémité du bord du panneau (1) vers la face inférieure dudit panneau (1). La languette distale (5) présente une section transversale sensiblement rectangulaire. Lesdits moyens d'accouplement femelles (3) sont constitués d'une rainure proximale (6) de section transversale sensiblement rectangulaire, débouchant sur une face supérieure du panneau (1) et d'une languette flexible déformable (7) s'étendant à l'extrémité du bord du panneau (1), vers la face supérieure dudit panneau (1). La languette flexible déformable (7) présente une paroi proximale inclinée vers le haut et vers l'extérieur du panneau (1) suivant un angle (α) par rapport au plan vertical, de sorte que la languette distale (5) des moyens d'accouplement mâles (2), est introduite dans la rainure proximale (6) des moyens d'accouplement femelles (3) en biais en prenant appui sur la languette flexible déformable (7) qui se déforme pour permettre l'introduction de la languette distale (5) dans la rainure proximale (6). La languette distale (5) se déforme également lors de son introduction dans la rainure proximale (6).

La paroi proximale de la languette flexible déformable (7) est inclinée vers le haut et vers l'extérieur du panneau (1) suivant un angle (α) compris entre 1° et 45° par rapport à la verticale, et de préférence, suivant un angle (α) compris entre 5° et 15° par rapport à la verticale. Par ailleurs, la rainure proximale (4) des moyens d'accouplement mâles (2) présente une paroi proximale inclinée vers le bas et vers l'extérieur du panneau (1) suivant un angle (β) par rapport au plan vertical dudit panneau (1). Ledit angle (β) est compris entre 1° et 45° et, de préférence, compris entre 5° et 15°. Dans cet exemple particulier de réalisation, l'angle (α) est sensiblement égal à l'angle (β). Il est bien évident que l'angle (α) pourra être différent de l'angle (β) sans pour autant sortir du cadre de l'invention.

Par ailleurs, la languette distale (5) des moyens d'accouplement mâles (2) présente une paroi distale comportant, au moins, un ergot (11) apte à coopérer avec une encoche (12) pratiquée sur une paroi proximale que présente la rainure proximale (6) pour former une butée d'arrêt, évitant un déplacement vertical d'un panneau (1) par rapport au panneau adjacent.

Selon l'invention, et par exemple en référence à la figure 9, la languette flexible déformable (7) présente une paroi inférieure comportant une partie chanfreinée (13) formant un angle compris entre 2° et 20°, de préférence 10° par rapport au plan principal du panneau (1). Cette partie chanfreinée (13) procure une réduction de l'effort de clippage de sorte qu'il est plus aisé d'assembler deux panneaux adjacents. A cet égard, en référence à la figure 16, on notera que l'effort de clippage du panneau de sol suivant l'invention est nettement inférieur à l'effort de clippage d'un panneau de sol ne comportant pas de partie chanfreinée. Cette partie chanfreinée (13) limite les efforts de clippage et permet un dimensionnement plus adapté de l'ergot (11). Cette plage de valeur de l'angle de la partie chanfreinée (13) permet de réaliser un évidement de matière sur sensiblement toute la largeur de la languette flexible déformable (7). Ainsi, avant clippage de deux panneaux adjacents, la partie chanfreinée (13) de la languette flexible déformable (7) n'est pas en contact avec le sol de sorte que, lors du clippage, la languette (7) pivote jusqu'à ce que la partie chanfreinée (13) vienne reposer sur le sol en limitant ainsi les efforts s'opposant au clippage. De cette manière, il est plus aisé d'assembler deux panneaux adjacents, et les risques de détériorer l'ergot (11) sont diminués.

Selon la forme d'exécution illustrée aux figures 2 à 5, la languette flexible déformable (7) présente une paroi distale comportant deux parties, à savoir, une partie supérieure inclinée par rapport à la verticale suivant un angle compris entre 1° et 45°, et de préférence entre 1° et 20° et une partie inférieure s'étendant verticalement. La paroi proximale de la rainure proximale (4) comporte également deux parties, à savoir, une partie supérieure inclinée par rapport à la verticale suivant un angle compris entre 1° et 45°, et de préférence entre 1° et 20° afin d'améliorer le déclippage, et une partie inférieure s'étendant verticalement, afin d'améliorer le clippage.

Selon la forme d'exécution illustrée aux figures 6 à 9, la face inférieure du panneau de sol (1) peut également comporter une partie chanfreinée (14) débouchant sur la rainure proximale (4), et formant un angle compris entre 2° et 20°, idéalement 10° par rapport au plan principal du panneau (1). Cette partie chanfreinée (14) autorise l'abaissement du panneau (1) lors du clippage pour venir, par déformation, en contact avec le sol et ainsi favoriser la viabilité dudit clippage.

Dans cette forme d'exécution, la paroi distale de la languette flexible déformable (7) comporte également une partie supérieure inclinée suivant un angle compris entre 1° et 20° par rapport à la verticale et une partie inférieure également inclinée suivant un angle compris entre 1° et 20° par rapport à la verticale. Les parties supérieure et inférieure s'étendent parallèlement de part et d'autre d'une encoche (15). La paroi proximale de la rainure proximale (4) comporte également deux parties, une partie supérieure inclinée suivant un angle compris entre 1° et 20° par rapport à la verticale, et une partie inférieure inclinée suivant un angle compris entre 1° et 20° par rapport à la verticale. Les parties supérieure et inférieure s'étendent parallèlement de part et d'autre d'un épaulement formant un ergot (16) apte à coopérer avec l'encoche (15), afin d'améliorer le clippage.

On notera que l'effort de clippage des panneaux de sol suivant l'invention est légèrement inférieur à l'effort de clippage des panneaux de l'art antérieur lors des premiers millimètres d'engagement des parties mâle et femelle, et que l'effort de déclippage est nettement supérieur à celui des panneaux de l'art antérieur.

Par ailleurs, on observera que l'orientation suivant un angle compris entre 1° et 45°, et de préférence entre 5° et 15° par rapport à la verticale des parois proximales des languettes (5, 7) des moyens d'accouplement mâles (2) et femelle (3) procure une ouverture des parties mâle (2) et femelle (3) lors du clippage de sorte que l'ergot (11) ne frotte pas sur la paroi proximale de la rainure proximale (6) préservant ainsi l'ergot (11) et réduisant les efforts de clippage. Par ailleurs, cette orientation suivant un angle compris entre 1° et 45°, et de préférence entre 5° et 15° par rapport à la verticale des parois proximales des languettes (5, 7) des moyens d'accouplement mâles (2) et femelle (3) permet de transférer l'effort de cisaillement de l'ergot en compression/torsion dans l'ensemble des profils des parties mâle (2) et femelle (3) augmentant les efforts de déclippage.

D'une manière avantageuse, la languette distale flexible déformable (5) et la rainure proximale (4) des moyens d'accouplement mâles (2), et la languette flexible déformable (7) et la rainure proximale (6) des moyens d'accouplement femelles (3) sont inclinées vers l'extérieur du panneau (1). En d'autres termes, les languettes distales flexibles déformables (5, 7) comprennent des parois distales sensiblement parallèles à leur parois proximales et sont notamment inclinées respectivement selon un angle (β, α) par rapport à un plan vertical vers l'extérieur du panneau. De la même manière, les rainures proximales (4, 6) comprennent des parois proximales sensiblement parallèles aux parois proximales respectivement des languettes flexibles déformables (5, 7).

De cette manière, les inclinaisons favorisent la déformation de la languette distale flexible déformable (5) des moyens d'accouplement mâles (2) et de la languette flexible déformable (7) des moyens d'accouplement femelles (3) limitant, lors du clippage vertical, les frottements de l'ergot (11) des moyens d'accouplement mâles (2) sur la paroi proximale de la rainure proximale (6) des moyens d'accouplement femelles (3) ainsi que les frottements de l'ergot (16) des moyens d'accouplement mâles (2) sur la paroi distale de la languette (7) des moyens d'accouplement femelles (3) permettant ainsi d'avoir des ergots mieux dimensionnés, de préserver lesdits ergots du frottement, et donc de réduire les efforts de clippage, tel qu'illustré à la figure 17.

De plus, lesdites inclinaisons favorisent, lors du déclippage, le transfert des efforts de cisaillement perçus par les ergots en efforts de torsion/compression dans l'ensemble des profils des parties mâle (2) et femelle (3), augmentant ainsi les efforts de déclippage, tel qu'illustré à la figure 18.

La variante d'exécution, en référence aux figures 10 à 13 est particulièrement destinée à des panneaux de sol de faible épaisseur. Comme déjà indiqué chaque panneau de sol (1) comprend deux paires de côtés opposés définissant les bords du panneau, deux bords adjacents comprenant des moyens d'accouplement mâles (2) et deux bords adjacents opposés comprenant des moyens d'accouplement femelles (3). Lesdits moyens d'accouplement mâles (2) sont constitués d'une rainure dite proximale (4) débouchant sur la face inférieure du panneau (1) et d'une languette distale (5) s'étendant à l'extrémité du bord du panneau (1) vers la face inférieure dudit panneau (1). La languette distale (5) présente une section transversale sensiblement rectangulaire. Lesdits moyens d'accouplement femelles (3) sont constitués d'une rainure proximale (6) de section transversale sensiblement rectangulaire débouchant sur la face supérieure du panneau (1) et d'une languette flexible déformable (7) s'étendant à l'extrémité du bord du panneau (1), vers la face supérieure dudit panneau (1). La paroi proximale de la languette flexible déformable (7) s'étendant suivant un angle compris entre 1° et 45°, et de préférence entre 5° et 15° par rapport à la verticale, vers le haut et vers l'extérieur du panneau (1). Par ailleurs, la paroi proximale de la languette flexible déformable (5) des moyens d'accouplement mâles (2) s'étend également suivant un angle compris entre 1° et 45°, et de préférence entre 5° et 15° par rapport à la verticale, vers le bas et vers l'extérieur du panneau (1).

De la même façon que pour la forme de réalisation illustrée figure 6, la paroi distale de la languette distale (5) des moyens d'accouplement mâles (2), comporte un ergot (11) apte à coopérer avec une encoche (12) pratiquée sur la paroi proximale de la rainure proximale (6) pour former une butée d'arrêt, évitant le déplacement vertical d'un panneau (1) par rapport au panneau adjacent (1).

De même, comme déjà indiqué, la paroi inférieure de la languette flexible déformable (7) comporte une partie chanfreinée (13) qui procure une réduction de l'effort de clippage de sorte qu'il est plus aisé d'assembler deux panneaux adjacents.

La paroi distale de la languette flexible déformable (7) comporte deux parties, une partie supérieure inclinée suivant un angle compris entre 1° et 20° par rapport à la verticale et une partie inférieure également inclinée suivant un angle compris entre 1° et 20° par rapport à la verticale. Les parties supérieure et inférieure s'étendant parallèlement de part et d'autre d'une encoche (15). La paroi proximale de la rainure proximale (4) comporte également deux parties, une partie supérieure inclinée suivant un angle compris entre 1° et 20° par rapport à la verticale et une partie inférieure supérieure inclinée suivant un angle compris entre 1° et 20° par rapport à la verticale. Lesdites parties supérieure et inférieure s'étendent parallèlement de part et d'autre d'un épaulement formant un ergot (16) apte à coopérer avec l'encoche (15), afin d'améliorer le clippage.

Enfin, il est bien évident que les exemples que l'on vient de donner ne sont que des illustrations particulières et en aucun cas limitatifs quant au domaine d'application de l'invention.

En effet, par exemple et en référence aux figures 14 et 15 il est bien évident que l'ergot (11, 16) et l'encoche (12, 15) peuvent être ménagés seulement sur l'un des moyens d'accouplement (2, 3), ou sur les deux sans sortir du cadre de l'invention.

Les avantages ressortent bien de la description, et particulièrement, on souligne et on rappelle que :
- le clippage a une cinématique verticale, mais le fait que les parois proximales des languettes flexibles déformables soient orientées permet de limiter les efforts de clippage et de favoriser le transfert d'effort pour l'action de déclippage.
- l'orientation fait que l'on ouvre au clippage de sorte que l'ergot qui présente la languette ne frotte pas au moment de la descente, préservant ledit ergot et réduisant les efforts de clippage,
- la partie chanfreinée inférieure sur le profil inférieur limite les efforts de clippage et permet de mieux dimensionner l'ergot,
- la partie chanfreinée sur le profil supérieur permet de descendre plus bas lors du clippage et par conséquent, de favoriser la viabilité du clippage.

Il ressort des caractéristiques de l'invention les effets techniques et résultats suivants :
Lorsque l'on applique un effort vertical afin d'assembler deux panneaux (1) entre eux, la languette distale flexible déformable (5) des moyens d'accouplement mâles (2) arrive au contact de la languette flexible déformable (7) des moyens d'accouplement femelles (3), ce contact provoque la déformation de la languette distale flexible déformable (5) des moyens d'accouplement mâles (2) ainsi que la déformation de la languette flexible déformable (7) des moyens d'accouplement femelles (3), cette déformation permet l'introduction de la languette distale flexible déformable (5) des moyens d'accouplement mâles (2) dans la rainure proximale (6) des moyens d'accouplement femelles (3) ainsi que l'introduction de la languette flexible déformable (7) des moyens d'accouplement femelles (3) dans la rainure proximale (4) des moyens d'accouplement mâles (2).

Lorsque l'on n'applique plus d'effort vertical, la languette distale flexible déformable (5) des moyens d'accouplement mâles (2) reprend sa forme initiale permettant ainsi à l'ergot (11) des moyens d'accouplement mâles (2) de coopérer avec l'encoche (12) des moyens d'accouplement femelles (3), et la languette flexible déformable (7) des moyens d'accouplement femelles (3) reprend sa forme initiale permettant ainsi à l'ergot (16) des moyens d'accouplement mâles (2) de coopérer avec l'encoche (15) des moyens d'accouplement femelles (3).

Lorsque l'on applique un effort visant à désassembler deux panneaux (1) la coopération de l'ergot (11) des moyens d'accouplement mâles (2) avec l'encoche (12) des moyens d'accouplement femelles (3) ainsi que de l'ergot (16) des moyens d'accouplement mâles (2) avec l'encoche (15) des moyens d'accouplement femelles (3) provoque un effort de cisaillement entre l'ergot (11) des moyens d'accouplement mâles (2) et l'encoche (12) des moyens d'accouplement femelles (3) ainsi qu'entre l'ergot (16) des moyens d'accouplement mâles (2) et l'encoche (15) des moyens d'accouplement femelles (3). L'effort de cisaillement entre l'ergot (11) des moyens d'accouplement mâles (2) et l'encoche (12) des moyens d'accouplement femelles (3) provoque une déformation de la languette distale flexible déformable (5) des moyens d'accouplement mâles (2), l'effort de cisaillement entre l'ergot (16) des moyens d'accouplement mâles (2) et l'encoche (15) des moyens d'accouplement femelles (3) provoque une déformation de la languette flexible déformable (7) des moyens d'accouplement femelles (3). La déformation conjointe de la languette distale flexible déformable (5) des moyens d'accouplement mâles (2) et de la languette flexible déformable (7) des moyens d'accouplement femelles (3) provoque un contact prépondérant/coincement entre la languette distale flexible déformable (5) des moyens d'accouplement mâles (2) et de la languette flexible déformable (7) des moyens d'accouplement femelles (3). Ce contact prépondérant permet de transférer l'effort de cisaillement entre l'ergot (11) des moyens d'accouplement mâles (2) et l'encoche (12) des moyens d'accouplement femelles (3) ainsi que l'effort de cisaillement entre l'ergot (16) des moyens d'accouplement mâles (2) et l'encoche (15) des moyens d'accouplement femelles (3) en effort de torsion/compression dans l'ensemble des profils des parties mâle (2) et femelle (3) augmentant ainsi les efforts de déclippage.

## Revendications

1. Panneau de sol (1) ayant une forme de lame et/ou de dalle et étant réalisé dans une matière plastique pour la réalisation d'un revêtement de sol ou similaire, ledit panneau (1) comprenant au moins deux paires de côtés opposés définissant deux bords adjacents comprenant des moyens d'accouplement mâles (2) et deux bords adjacents opposés comprenant des moyens d'accouplement femelles (3), la cinématique d'assemblage de deux panneaux adjacents étant verticale :
- les moyens d'accouplement mâles (2) étant constitués d'au moins une rainure dite proximale (4) destinée à déboucher sur une face inférieure du panneau (1) et d'une languette distale flexible (5) destinée à s'étendre à une extrémité d'un premier bord du panneau (1) vers la face inférieure dudit panneau (1),
- les moyens d'accouplement femelles (3) sont constitués d'au moins une rainure proximale (6) destinée à déboucher sur une face supérieure du panneau (1) et d'une languette flexible (7) destinée à s'étendre à une extrémité d'un deuxième bord du panneau (1), vers la face supérieure dudit panneau (1),
- la languette distale flexible (5) des moyens d'accouplement mâles (2) présente une paroi proximale inclinée suivant un angle β par rapport à un plan vertical vers le bas et vers l'extérieur,
- la languette flexible (7) des moyens d'accouplement femelles (3) présente une paroi proximale inclinée suivant un angle α par rapport à un plan vertical vers le haut et vers l'extérieur,
- la languette distale flexible ( 7) des moyens d'accouplement femelles (3) présente une paroi distale comprenant, au moins, un ergot ou une encoche (15) apte à coopérer avec une encoche ou un ergot (16) pratiqué sur une paroi proximale que présente la rainure proximale ( 4) des moyens d'accouplement mâles (2) correspondants d'un panneau adjacent pour former une butée d'arrêt, évitant un déplacement vertical du panneau (1) par rapport au panneau adjacent, ***caractérisé* en ce que**
- la languette distale flexible (7) des moyens d'accouplement femelles (3) comporte une paroi inférieure comportant une partie chanfreinée (13) destinée à former un angle compris entre 2° et 20° par rapport au plan principal du panneau (1), ladite partie chanfreinée procure une réduction de l'effort de clipsage et une déformation de la languette distale flexible (7) de sorte qu'il est plus aisé d'assembler deux panneaux adjacents,
- la paroi distale de la languette distale flexible (7) des moyens d'accouplement femelles (3) comporte une partie supérieure inclinée suivant un angle entre 1° et 20° par rapport à la verticale, et une partie inférieure également inclinée suivant un angle compris entre 1° et 20° par rapport à la verticale, les parties supérieure et inférieure s'étendent parallèlement de part et d'autre de l'encoche (15) ou de l'ergot, et
- la paroi proximale de la rainure proximale (4) des moyens d'accouplement mâles (2) comporte une partie supérieure inclinée suivant un angle compris entre 1° et 20°, par rapport à la verticale, et une partie inférieure inclinée suivant un angle compris entre 1° et 20° par rapport à la verticale, les parties supérieure et inférieure s'étendent parallèlement de part et d'autre de l'ergot (16) apte à coopérer avec l'encoche (15) ou respectivement de l'encoche apte à coopérer avec l'ergot.

2. Panneau de sol (1) suivant la revendication 1, ***caractérisé* en ce que** l'angle α est égal à l'angle β.

3. Panneau de sol (1) suivant l'une quelconque des revendications 1 à 2, ***caractérisé* en ce que** l'angle α et l'angle β sont compris entre 1° et 45°, de préférence entre 5° et 15°.

4. Panneau de sol (1) suivant l'une des quelconque des revendication 1 à 3, ***caractérisé* en ce que** la partie chanfreinée (13) forme un angle de 10° par rapport au plan principal du panneau (1).

5. Panneau de sol (1) suivant l'une quelconque des revendications 1 à 4, ***caractérisé* en ce que** les parois distales des moyens d'accouplement mâles (2) et femelles (3) comprennent respectivement un ergot ou une encoche (15) apte à coopérer avec une encoche ou un ergot (16) pratiqué respectivement sur les parois proximales de la rainure proximale (6, 4) des moyens d'accouplement femelles (3) et mâles (2) correspondants d'un panneau adjacent pour former une butée d'arrêt, évitant un déplacement vertical du panneau (1) par rapport au panneau adjacent.

6. Panneau de sol (1) suivant l'une des quelconque des revendication 1 à 5, ***caractérisé* en ce que** la paroi distale de la languette distale flexible (5) des moyens d'accouplement mâles (2) comporte une partie supérieure inclinée suivant un angle entre 1° et 20° par rapport à la verticale, et une partie inférieure également inclinée suivant un angle compris entre 1° et 20° par rapport à la verticale, les parties supérieure et inférieure s'étendent parallèlement de part et d'autre de l'encoche (15) ou de l'ergot, ***et en ce que*** la paroi proximale de la rainure proximale (6) des moyens d'accouplement femelle (3) comporte une partie supérieure inclinée suivant un angle compris entre 1° et 20°, par rapport à la verticale, et une partie inférieure inclinée suivant un angle compris entre 1° et 20° par rapport à la verticale, les parties supérieure et inférieure s'étendent parallèlement de part et d'autre de l'ergot (16) ou de l'encoche (15).

## Patentansprüche

1. Bodenplatte (1), in Form einer Lamelle und/ oder Platte, hergestellt aus Kunststoff, zur Ausführung eines Bodenbelags oder ähnlichem, diese Platte (1) umfasst mindestens zwei Paar entgegengesetzter Seiten, die zwei angrenzende Kanten definieren, die Einsteckmittel (2) umfassen, sowie zwei angrenzende entgegengesetzte Kanten, die die Aufnahmemittel (3), enthalten, die Montagerichtung von zwei angrenzenden Platten verläuft dabei vertikal:
- die Einsteckmittel (2) bestehen dabei aus mindestens einer sogenannten proximalen Rille (4), die dafür vorgesehen ist, auf der Unterseite der Platte (1) zu münden und aus einer distalen, flexiblen Lasche (5), dazu bestimmt, von einem Ende eines ersten Randes der Platte (1) zur Unterseite dieser Platte (1) zu reichen,
- die Aufnahmemittel (3) bestehen aus mindestens einer proximalen Rille (6) dafür vorgesehen, auf der Oberseite der Platte (1) zu münden und einer flexiblen Lasche (7), dafür vorgesehen, von einem Ende eines zweiten Randes der Platte (1), zur Oberseite dieser Platte (1) zu reichen,
- die distale flexible Lasche (5) der Einsteckmittel (2) weist eine proximale Wand auf, die in einem Winkel β im Verhältnis zur vertikalen Ebene nach unten und außen geneigt ist,
- die flexible Lasche (7) der Aufnahmemittel (3) weist eine proximale Wand auf, die in einem Winkel α im Verhältnis zur vertikalen Ebene nach oben und außen geneigt ist,
- die distale flexible Lasche (5) der Aufnahmemittel (3) weist eine distale Wand auf, die mindestens eine Nase oder Kerbe (15) enthält, die mit einer Kerbe oder Nase (16) zusammenwirken kann, die auf einer proximalen Wand vorgesehen ist, die die proximale Rille (4) der Einsteckmittel (2) enthält, die einer benachbarten Platte entsprechen, um einen Endanschlag zu bilden, der eine vertikale Verschiebung der Platte (1) im Verhältnis zur benachbarten Platte verhindert, ***dadurch gekennzeichnet, dass***
- die distale, flexible Lasche (7) der Aufnahmemittel (3) eine Innenwand mit einem abgekanteten Teil (13) enthält, das einen Winkel zwischen 2° und 20°, bezogen auf die Hauptebene der Platte (1) bildet, dieses abgekantete Teil führt zu einer Verringerung der Einklipskraft und einer Verformung der distalen, flexiblen Lasche (7), so dass es leichter ist, zwei nebeneinanderliegende Platten zusammen zu montieren,
- die distale Wand der distalen, flexiblen Lasche (7) der Aufnahmemittel (3) enthält einen oberen Teil, der entsprechend einem Winkel zwischen 1° und 20° bezogen auf die Senkrechte geneigt ist und einen unteren Teil, der ebenfalls entsprechend einem Winkel zwischen 1° und 20° bezogen auf die Senkrechte geneigt ist, der obere und der untere Teil verlaufen parallel beiderseits der Kerbe (15) oder Nase , und
- die proximale Wand der proximalen Rille (4) der Einsteckmittel (2) enthält einen oberen Teil, der entsprechend einem Winkel zwischen 1° und 20° bezogen auf die Senkrechte geneigt ist und einen unteren Teil, der ebenfalls entsprechend einem Winkel zwischen 1° und 20° bezogen auf die Senkrechte geneigt ist und einen unteren Teil, der ebenfalls entsprechend einem Winkel zwischen 1° und 20° bezogen auf die Senkrechte geneigt ist, der obere und der untere Teil verlaufen parallel beiderseits der Nase (16), die in der Lage ist, mit der Kerbe (15) zu kooperieren, beziehungsweise kann die Kerbe mit der Nase kooperieren.

2. Bodenplatte (1) nach Anspruch 1, ***dadurch gekennzeichnet, dass*** der Winkel *α* gleich dem Winkel β ist.

3. Bodenplatte (1) nach einem beliebigen der Ansprüche 1 bis 2, ***dadurch gekennzeichnet, dass*** der Winkel *α* und der Winkel β zwischen 1° und 45° liegen, vorzugsweise zwischen 5° und 15°.

4. Bodenplatte (1) nach einem beliebigen der Ansprüche 1 bis 3, ***dadurch gekennzeichnet, dass*** der abgekantete Teil (13) einen Winkel von 10° bezogen auf die Hauptebene der Platte (1) bildet.

5. Bodenplatte (1) nach einem beliebigen der Ansprüche 1 bis 4, ***dadurch gekennzeichnet, dass*** die distalen Wände der Einsteckmittel (2) und der Aufnahmemittel (3) jeweils eine Nase oder eine Kerbe (15) enthalten, die in der Lage sind, mit einer Kerbe oder einer Nase (16) zu kooperieren, die jeweils an den proximalen Wänden der proximalen Rille (6, 4) der entsprechenden Aufnahmemittel (3) und Einsteckmittel (2) einer benachbarten Platte vorgesehen sind, um einen Endanschlag zu bilden, der eine vertikale Verschiebung der Platte (1) im Verhältnis zur benachbarten Platte verhindert.

6. Bodenplatte (1) nach einem beliebigen der Ansprüche 1 bis 5, ***dadurch gekennzeichnet, dass*** die distale Wand der distalen flexiblen Lasche (5) der Einsteckmittel (2) einen oberen Teil enthält, der entsprechend einem Winkel zwischen 1° und 20° bezogen auf die Senkrechte geneigt ist und einen unteren Teil, der ebenfalls entsprechend einem Winkel zwischen 1° und 20° bezogen auf die Senkrechte geneigt ist, der obere und der untere Teil verlaufen parallel beiderseits der Kerbe (15) oder Nase , und ***dadurch*** , ***dass*** die proximale Wand der proximalen Rille (6) der Aufnahmemittel (2) einen oberen Teil enthält, der entsprechend einem Winkel zwischen 1° und 20° bezogen auf die Senkrechte geneigt ist und einen unteren Teil, der entsprechend einem Winkel zwischen 1° und 20° bezogen auf die Senkrechte geneigt ist, der obere und der untere Teil verlaufen parallel beiderseits der Nase (16) oder Kerbe (15) .

## Claims

1. A floor panel (1) having a blade and/or slab shape, being made of a plastic material for producing a floor covering or similar, said panel (1) comprising at least two pairs of opposite sides defining two adjacent edges comprising male coupling means (2), and two opposite adjacent edges comprising female coupling means (3), the kinematics of assembling of two adjacent panels being vertical:
- the male coupling means (2) comprising at least a so-called proximal groove (4) intended to open onto a bottom face of the panel (1), and a flexible distal tab (5) intended to extend at one end of a first edge of the panel (1) towards the bottom face of said panel (1);
- the female coupling means (3) comprise at least a proximal groove (6) intended to open on an upper face of the panel (1) and a flexible distal tab (7) intended to extend at an end of a second edge of the panel (1), towards the upper face of said panel (1);
- the flexible distal tab (5) of the male coupling means (2) has a proximal wall inclined at an angle β relative to a downwardly and outwardly vertical plane;
- the flexible tab (7) of the female coupling means (3) has a proximal wall inclined at an angle α relative to an upwardly and outwardly vertical plane;
- the flexible distal tab (7) of the female coupling panels (3) has a distal wall comprising, at least, a lug or a notch (15) capable of cooperating with a notch or a lug (16) arranged on a proximal wall of the proximal groove (4) of the corresponding male coupling means (2) of an adjacent panel, to form a stop, preventing any vertical movement of the panel (1) from occurring relative to the adjacent panel, ***characterised* in that**
- the flexible distal tab (7) of the female coupling means (3) comprises a lower wall comprising a chamfered portion (13) intended to form an angle of between 2° and 20° relative to the main plane of the panel (1), said chamfered portion providing a reduction in the clipping force and a deformation of the flexible distal tab (7) so that it is easier to assemble two adjacent panels,
- the distal wall of the flexible distal tab (7) of the female coupling means (3) comprises an upper portion inclined at an angle of between 1° and 20° relative to the vertical, and a lower portion also inclined at an angle of between 1° and 20° relative to the vertical, the upper and lower portions extending parallel on either side of the notch (15) or of the lug, and
- the proximal wall of the proximal groove (4) of the male coupling means (2) comprises an upper portion inclined at an angle of between 1° and 20°, relative to the vertical, and a lower portion inclined at an angle of between 1° and 20° relative to the vertical, the upper and lower portions extending parallel on either side of the lug (16) capable of co-operating with the notch (15) or respectively of the notch capable of co-operating with the lug.

2. The floor panel (1) according to Claim 1, ***characterised* in that** the angle α is equal to the angle β.

3. The floor panel (1) according to any one of Claims 1 to 2, ***characterised* in that** angle α and angle β are between 1° and 45°, preferably between 5° and 15°.

4. The floor panel (1) according to any one of Claims 1 to 3, ***characterised* in that** the chamfered portion (13) forms an angle of 10° relative to the main plane of the panel (1).

5. The floor panel (1) according to any one of Claims 1 to 4, ***characterised* in that** the distal walls of the male (2) and female (3) coupling means respectively comprise a lug or a notch (15) capable of co-operating with a notch or a lug (16) arranged respectively on the proximal walls of the proximal groove (6, 4) of the corresponding female (3) and male (2) coupling means of an adjacent panel to form a stop, preventing any vertical movement of the panel (1) from occurring relative to the adjacent panel.

6. The floor panel (1) according to any one of Claims 1 to 5, ***characterised* in that** the distal wall of the flexible distal tab (5) of the male coupling means (2) comprises an upper portion inclined at an angle of between 1° and 20° relative to the vertical, and a lower portion also inclined at an angle of between 1° and 20° relative to the vertical, the upper and lower portions extending parallel on either side of the notch (15) or of the lug, ***and in that*** the proximal wall of the proximal groove (6) of the female coupling means (3) comprises an upper portion inclined at an angle of between 1° and 20°, relative to the vertical, and a lower portion inclined at an angle of between 1° and 20° relative to the vertical, the upper and lower parts extending parallel to each other on either side of the lug (16) or of the notch (15).
